# EUROPÄISCHE PATENTSCHRIFT

(11) **EP 0 981 444 B1**
(45) Veröffentlichungstag und Bekanntmachung des Hinweises auf die Patenterteilung: **04.10.2001**
(21) Anmeldenummer: 98934753.9
(22) Anmeldetag: 20.05.1998
(51) Int. Cl.: B41F 13/03, B41F 33/00

(54) **VERFAHREN UND VORRICHTUNG ZUM EINZIEHEN EINER MATERIALBAHN**
METHOD AND DEVICE FOR DRAWING IN A STRIP OF MATERIAL
PROCEDE ET DISPOSITIF D'ENTRAINEMENT D'UNE BANDE DE MATERIAU

(30) Priorität: 21.05.1997 DE 19721212
(43) Veröffentlichungstag der Anmeldung: 01.03.2000
(73) Patentinhaber: Koenig & Bauer Aktiengesellschaft, 97080 Würzburg (DE)
(72) Erfinder: HARTMANN, Manfred, Wolfgang, D-97725 Elfershausen (DE); MICHALIK, Horst, Bernhard, D-97204 Höchberg (DE)
(86) Internationale Anmeldenummer: DE9801384
(87) Internationale Veröffentlichungsnummer: WO9852754

(56) Entgegenhaltungen:
- EP-A- 0 223 405
- DE-A- 2 021 246
- DE-A- 4 318 299
- DE-A- 4 327 211
- US-A- 5 088 403
- US-A- 5 436 844
- US-A- 5 483 893

## Beschreibung

Die Erfindung betrifft ein Verfahren und eine Vorrichtung zum Einziehen einer Materialbahn in eine Rollenrotationsdruckmaschine entsprechend dem Oberbegriff der Ansprüche 1 und 6.

Durch die DE 43 18 299 A1 ist eine Einziehvorrichtung zum Einziehen mehrerer Papierbahnen in eine Rollenrotationsdruckmaschine bekannt, bei welcher Wegstrecken unterschiedlicher Länge zurückgelegt sind. Dabei wird ein elektronischer Speicher verwendet, in welchem sämtliche Wegführungen abgespeichert sind.

Nachteilig bei dieser Einziehvorrichtung ist, daß z. B. die Kupplungsstellungen und Registerstellungen erst vorgenommen werden können, wenn die Papierbahnen durch die Rollenrotationsdruckmaschine geführt und jeweils druckbereit sind. Darüber hinaus muß nach Maschinenmontage vor Ort erst die Software für das Papierbahneinzugs- und Regelsystem erstellt und in Betrieb genommen werden. Dies ist zeit- und kostenaufwendig.

Die US 50 88 403 A beschreibt eine Rollenrotationsdruckmaschine, bei der eine Papierbahn mit einer Markierung versehen wird, um die Bahnwege zu kontrollieren.

Die DE 20 21 246 A zeigt eine Vorrichtung zum Einziehen einer Papierbahn mittels eines Motorwagens, der auf wählbaren Schienen fährt.

Der Erfindung liegt die Aufgabe zugrunde, ein Verfahren und eine Vorrichtung zum Einziehen einer Materialbahn in eine Rollenrotationsdruckmaschine zu schaffen.

Diese Aufgabe wird erfindungsgemäß durch die Merkmale der Ansprüche 1 und 6 gelöst.

Die mit der Erfindung erzielbaren Vorteile bestehen insbesondere darin, daß die Längen der Papierbahnwege nicht errechnet oder gemessen werden müssen. Hingegen muß auf die Papierbahn nur noch der Zielort codiert aufgegeben werden und mittels einer bekannten Einziehvorrichtung erreicht der Anfang der Papierbahn dann den vorgegebenen Zielort. Bereits während des Einziehvorganges der Papierbahn wird das Druckwerk zur Querschneidevorrichtung synchronisiert bzw. wird eine Längsregisterwalze in Position gefahren.

Die erfindungsgemäße Anordnung kann auch als mobiles System zum Voreinstellen der Zielorte der Papierbahnwege eingesetzt werden, insbesondere bevor die Rollenrotationsdruckmaschine drucktechnisch in Betrieb genommen worden ist. Somit ist eine schnelle Testmöglichkeit der Papierbahnwege gegeben. Darüber hinaus ist ein möglicher Ausfall des Leitrechners bezüglich des Einzuges einer neuen Papierbahn ohne schädliche Wirkung. Die sonst ggf. in der Software der Steuerung enthaltenen Fehler bei der Berechnung von Längen der Papierbahnwege, die erst während der Produktion sichtbar werden, werden somit vermieden.

Ein Ausführungsbeispiel der Erfindung ist in der Zeichnung dargestellt und wird im folgenden näher beschrieben. Die einzige Zeichnung zeigt die Vorderansicht eines Teiles einer Rollenrotationsdruckmaschine in schematischer Darstellung.

Eine Rollenrotationsdruckmaschine weist u. a. zwei Materialbahnabrolleinrichtungen 1; 2, z. B. Papierabrolleinrichtungen 1; 2 auf, von denen Materialbahnen 3; 4, z. B. Papierbahnen 3; 4 über Papierleitwalzen 6; 7 und Einzugswerke 8; 9 zu einem der übereinander angeordneten Druckwerke 11; 12; 13; 14 führbar sind. Neben oder in unmittelbarer Nähe der Druckwerke 11 bis 14 befindet sich ein Wendestangendeck 16 mit insgesamt sechs übereinander angeordneten Ebenen 21 bis 26. In jeder Ebene 21 bis 26 befindet sich eine Zugwalzengruppe 27 mit Längsschneideeinrichtungen 28 sowie eine Anzahl von Papierleitwalzen 29; 31; 32.

Weitere Papierbahnen 33; 34; 36; 37 werden dem Wendestangendeck 16 von nichtdargestellten Papierabrolleinrichtungen zugeführt.

Jede Papierleitwalze 29 befindet sich in Laufrichtung der Papierbahn 3; 4; 33; 34; 36; 37 vor jeder Längsschneideeinrichtung 28 und führt jeweils eine der genannten Papierbahnen in ganzer Breite. Hinter der Längsschneideeinrichtung 28 führt jeweils die Papierleitwalze 31; 42 eine erste Hälfte einer Papierbahn, während zwischen den Papierleitwalzen 32, 41 die zweite Hälfte der Papierbahn über Wendestangen 39 einer jeweiligen Ebene 21 bis 26 geführt wird. Vor der Papierleitwalze 32 ist jeweils ein Nebenschnittregister 38 angeordnet. Unter den Papierleitwalzen 41; 42 der Ebene 21 bis 26 des Wendestangendecks 16 befindet sich eine Längsfalzeinrichtung 43 mit Trichtereinlaufwalze 44 sowie eine unterhalb der Längsfalzeinrichtung 43 angeordnete Zylinderfalzgruppe 46 mit Bandauslage.

Es ist auch möglich, die Papierbahn 4; 33; 34 nicht rechts, sondern links von den Druckwerken 12 bis 14 einlaufen zu lassen, so wie dies links neben dem Druckwerk 11 angedeutet ist. In diesem Falle laufen dann auch die Papierbahnen 4; 33; 34 rechts oberhalb des Druckwerkes 14 aus den Druckwerken 12 bis 14 heraus.

In Bewegungsrichtung der Papierbahn 3; 4, d. h. in Produktionsrichtung A gesehen vor dem Druckwerk 11; 12 ist jeweils ein auf die Papierbahn 3; 4 wirkendes Signalausgabegerät 47; 48 sowie jeweils ein erstes Signallesegerät 49; 51 angeordnet. Diese Geräte 47; 49; 48, 51 sind in Produktionsrichtung A gesehen, vorzugsweise hinter jeder Papierabrolleinrichtung 1; 2 angeordnet. Das Signalausgabegerät 47; 48 kann jeweils aus einem Strichcodegeber und das Signallesegerät 49; 51 kann jeweils aus einem Strichcodeleser, z. B. Laserscanner bestehen. Nach dem Auslauf aus jedem Druckwerk 11 bis 14 ist jeweils ein zweites Signallesegerät 53 bis 56 angeordnet.

Desgleichen ist am Ausgang jeder Ebene 21 bis 26 des Wendestangendecks 16 vor jeder Papierleitwalze 41; 42 ein jeweils drittes Signallesegerät 58 bis 69 angeordnet.

Jedes Druckwerk 11 bis 14 hat zumindest einen z. B. mit einem Gummizylinder drehfest verbundenen Drehwinkelgeber 71 bis 74. Desgleichen ist z. B. der Schneidzylinder der Zylinderfalzgruppe 46 ebenfalls mit einem drehfest angeordneten Drehwinkelgeber 76 versehen.

Das Einziehen jeder Papierbahn erfolgt mittels einer bekannten Papierbahneinziehvorrichtung, z. B. einer endlichen Rollenkette, welche in seitengestellfesten C-förmigen Profilschienen Läuft und deren Antriebsstationen in einem solchen lichten Abstand voneinander angeordnet sind, welcher geringer ist als die Länge der Rollenkette.

So erhält z. B. die Papierbahn 3 mittels des Signalausgabegerätes 47, z. B. Laserdrucker, codierte abrufbare Signalinformationen 77, z. B. als Strichcode, welche vom ersten Signallesegerät 49 gelesen werden. Das Signallesegerät 49 ist mit nichtdargestellten Stellelementen, z. B. pneumatischen Arbeitszylindern zum Betätigen der Weichen für die Rollenkette der Papierbahneinziehvorrichtung verbunden, welche den vorgewählten Papierbahnweg freigeben.

Die Signalinformation 77 umfaßt z. B. Stellbefehle für die Weichen zum Druckwerk 11 sowie Stellbefehle für die Weichen zur Ebene 21 des Wendedecks 16. Nachdem die Signalinformationen 77 des Anfanges der Papierbahn 3 das Druckwerk 11 durchlaufen und das zweite Signallesegerät 53 erreicht haben, wird mittels des Drehwinkelgebers 71 des Druckwerkes 11 die Stellung des Signalausgabegerätes 47 zum Druckwerk 11 synchronisiert, d. h. immer bei Druckanfangstellung des Druckwerkes 11 beginnt das Signalausgabegerät 47 die Signalinformationen 77 auf die Papierbahn 3 zu drucken. Nach dem Synchronisieren erhält die Signalinformation 77 vom Signalausgabegerät 47 zusätzliche Codierungen, z. B. einen Querstrich für die Sollstellung des Schnittregisters sowie einen Schrägstrich für die Seitenlage der Papierbahn 3, aufgetragen.

Das Signallesegerät 53 steht weiterhin mit nichtdargestellten Stellelementen, z. B. Arbeitszylindern für Einzugsweichen in Verbindung, welche den vorgewählten Papierbahnweg z. B. zur ersten Ebene 21 des Wendestangendecks 16 freigeben.

Nach dem Längsschneiden der Papierbahn 3 und Wenden der einen Hälfte der Papierbahn, werden beide Hälften der Papierbahn 3 mittels der dritten Signallesegeräte 58; 59 abgetastet, wobei festgestellt wird, ob das Druckbild an der richtigen Stelle liegt. Dabei ist der Abstand zwischen den Signallesegeräten 58; 59 und der Schnittstelle des Schneidzylinders sowie die Lage der Zylinderfalzgruppe 46 bekannt.

Werden vom Signallesegerät 58 Abweichungen vom Druckbild festgestellt, so wird mittels einer bekannten "elektrischen Welle" des Antriebes der Rollenrotationsdruckmaschine das Druckwerk 11 je nach Erfordernis in einem erforderlichen Drehwinkel vor- oder zurückgestellt. Bei solchen durch das Signallesegerät 59 festgestellten Abweichungen des Druckbildes wird die Registerwalze des Nebenschnittregisters 38 der Ebene 21 verstellt.

Der Einziehvorgang der Papierbahn 4 erfolgt analog zum Einziehvorgang der Papierbahn 3, wobei mittels des Signalausgabegerätes 48 auf die Papierbahn 4 Signalinformationen 78 aufgebracht werden.

Insbesondere können außerhalb der in der Zeichnung gezeigten Darstellung z. B. sechs Papierabrolleinrichtungen, drei jeweils übereinander angeordnete Druckwerke und drei Wendestangendecks nebeneinander angeordnet sein, so daß sich eine nicht dargestellte Vielzahl von Einzugsmöglichkeiten für die Papierbahnen ergeben.

Es ist auch möglich, die Materialbahn 3, 4 außerhalb der Rollenrotationsdruckmaschine mit Signalinformationen zu versehen.
Diese Signalinformationen können auch zur Steuerung von Reinigungsvorgängen von z. B. Leitwalzen verwendet werden.

### Bezugszeichenliste

- 1: Papierabrolleinrichtung
- 2: Papierabrolleinrichtung
- 3: Papierbahn (21)
- 4: Papierbahn (22)
- 5: -
- 6: Papierleitwalze
- 7: Papierleitwalze
- 8: Einzugswerk
- 9: Einzugswerk
- 10: -
- 11: Druckwerk
- 12: Druckwerk
- 13: Druckwerk
- 14: Druckwerk
- 15: -
- 16: Wendestangendeck
- 17: -
- 18: -
- 19: -
- 20: -
- 21: Ebene, erste (16)
- 22: Ebene, zweite (16)
- 23: Ebene, dritte (16)
- 24: Ebene, vierte (16)
- 25: Ebene, fünfte (16)
- 26: Ebene, sechste (16)
- 27: Zugwalzengruppe (21 bis 26)
- 28: Längsschneideeinrichtung (21 bis 26)
- 29: Papierleitwalze (21 bis 26)
- 30: -
- 31: Papierleitwalze (21 bis 26)
- 32: Papierleitwatze (21 bis 26)
- 33: Papierbahn (23)
- 34: Papierbahn (24)
- 35: -
- 36: Papierbahn (25)
- 37: Papierbahn (26)
- 38: Nebenschnittregister (21 bis 26)
- 39: Wendestange (21 bis 26)
- 40: -
- 41: Papierleitwalze (21 bis 26)
- 42: Papierleitwalze (21 bis 26)
- 43: Längsfalzeinrichtung
- 44: Trichtereinlaufwalze (46)
- 45: -
- 46: Zylinderfalzgruppe
- 47: Signalausgabegerät (3)
- 48: Signalausgabegerät (4)
- 49: Signallesegerät, erstes (3)
- 50: -
- 51: Signallesegerät, erstes (4)
- 52: -
- 53: Signallesegerät, zweites (3)
- 54: Signallesegerät, zweites (4)
- 55: Signallesegerät, zweites (33)
- 56: Signallesegerät, zweites (34)
- 57: -
- 58: Signallesegerät, drittes (21)
- 59: Signallesegerät, drittes (21)
- 60: Signallesegerät, drittes (22)
- 61: Signallesegerät, drittes (22)
- 62: Signallesegerät, drittes (23)
- 63: Signallesegerät, drittes (23)
- 64: Signallesegerät, drittes (24)
- 65: Signallesegerät, drittes (24)
- 66: Signallesegerät, drittes (25)
- 67: Signallesegerät, drittes (25)
- 68: Signallesegerät, drittes (26)
- 69: Signallesegerät, drittes (26)
- 70: -
- 71: Drehwinkelgeber (11)
- 72: Drehwinkelgeber (12)
- 73: Drehwinkelgeber (13)
- 74: Drehwinkelgeber (14)
- 75: -
- 76: Drehwinkelgeber (46)
- 77: Signalinformation (3)
- 78: Signalinformation (4)

- A: Produktionsrichtung (3; 4)

## Patentansprüche

1. Verfahren zum Einziehen einer Materialbahn (3; 4) in eine Rollenrotationsdruckmaschine, **dadurch gekennzeichnet, daß** die Materialbahn (3; 4) mit mindestens einer abrufbaren, codierten, einen Zielort der Materialbahn (3; 4) enthaltenden Information (77; 78) versehen wird, und **daß** aufgrund dieser Information (77; 78) Stellelemente zum Einstellen einer Bahnführung gesteuert werden.

2. Verfahren nach Anspruch 1, **dadurch gekennzeichnet, daß** die Information (77; 78) auch an Stellelemente und Antriebe zum Synchronisieren der Druck- und Schnittwerke und Antriebe der Materialbahn (3; 4) weitergeleitet wird.

3. Verfahren nach Anspruch 1, **dadurch gekennzeichnet, daß** die Information (77; 78) zur Steuerung von Reinigungsvorgängen verwendet wird.

4. Verfahren nach Anspruch 1, **dadurch gekennzeichnet, daß** aufgrund dieser Information (77; 78) ein Schnittregister gesteuert wird.

5. Verfahren nach Anspruch 1, **dadurch gekennzeichnet, daß** die Information (77; 78) als Barcode ausgebildet wird.

6. Vorrichtung zum Einziehen einer Materialbahn (3; 4) in eine Rollenrotationsdruckmaschine, **dadurch gekennzeichnet, daß** die Materialbahn (3; 4) mindestens eine codierte, einen Zielort der Materialbahn (3; 4) enthaltende Information (77; 78) aufweist und **daß** mindestens ein die Information (77, 78) aufnehmendes Signallesegerät (49; 51; 53 bis 56; 58 bis 69) mit mindestens einem Stellelement zum Einstellen einer Bahnführung zusammenwirkend angeordnet ist.

7. Vorrichtung nach Anspruch 6, **dadurch gekennzeichnet, daß** mindestens ein die Materialbahn (3; 4) mit der Information (77; 78) versehendes Signalausgabegerät (47; 48) angeordnet ist.

8. Vorrichtung nach Anspruch 7, **dadurch gekennzeichnet, daß** das Signalausgabegerät (47; 48) in Produktionsrichtung (A) gesehen vor einem ersten Druckwerk (11; 12) angeordnet ist.

9. Vorrichtung nach Anspruch 6, **dadurch gekennzeichnet, daß** ein Signallesegerät (49; 51) in Produktionsrichtung (A) gesehen vor einem ersten Druckwerk (11; 12) angeordnet ist.

10. Vorrichtung nach Anspruch 6, **dadurch gekennzeichnet, daß** ein Signallesegerät (53; 54, 55, 56) zwischen Druckwerken (11 bis 14) und Längsschneideeinrichtung (28) angeordnet ist.

11. Vorrichtung nach Anspruch 6, **dadurch gekennzeichnet, daß** ein Signallesegerät (58 bis 69) vor einer Längsfalzvorrichtung (43) angeordnet ist.

12. Vorrichtung nach Anspruch 7, **dadurch gekennzeichnet, daß** das Signalausgabegerät (47; 48) als Strichcodegeber ausgebildet ist.

13. Vorrichtung nach Anspruch 6, **dadurch gekennzeichnet, daß** das Signallesegerät (49; 51; 53 bis 56; 58 bis 69) als Laserscanner ausgebildet ist.

## Claims

1. Method of drawing a material web (3; 4) into a web-fed rotary printing machine, **characterized in that** the material web (3; 4) is provided with at least one piece of retrievable, coded information (77; 78) containing a destination of the material web (3; 4), and **in that** this information (77; 78) controls adjusting elements for setting a web guide.

2. Method according to Claim 1, **characterized in that** the information (77; 78) is also passed on to adjusting elements and drives for synchronizing the printing and cutting units and drives of the material web (3; 4).

3. Method according to Claim 1, **characterized in that** the information (77; 78) is used for controlling cleaning operations.

4. Method according to Claim 1, **characterized in that** a cut-off register is controlled on account of this information (77; 78).

5. Method according to Claim 1, **characterized in that** the information (77; 78) is in the form of a barcode.

6. Apparatus for drawing a material web (3; 4) into a web-fed rotary printing machine, **characterized in that** the material web (3; 4) has at least one piece of coded information (77; 78) containing a destination of the material web (3; 4), and **in that** at least one signal-reading device (49; 51; 53 to 56; 58 to 69) which picks up the information (77, 78) is provided to interact with at least one adjusting element for setting a web guide.

7. Apparatus according to Claim 6, **characterized in that** there is at least one signal-output device (47; 48) providing the material web (3; 4) with the information (77; 78).

8. Apparatus according to Claim 7, **characterized in that** the signal-output device (47; 48) is arranged upstream of a first printing unit (11; 12), as seen in the production direction (A).

9. Apparatus according to Claim 6, **characterized in that** a signal-reading device (49; 51) is arranged upstream of a first printing unit (11; 12), as seen in the production direction (A).

10. Apparatus according to Claim 6, **characterized in that** a signal-reading device (53; 54, 55, 56) is arranged between printing units (11 to 14) and a slitting device (28).

11. Apparatus according to Claim 6, **characterized in that** a signal-reading device (58 to 69) is arranged upstream of a longitudinal folding apparatus (43).

12. Apparatus according to Claim 7, **characterized in that** the signal-output device (47; 48) is designed as a barcode transmitter.

13. Apparatus according to Claim 6, **characterized in that** the signal-reading device (49; 51; 53 to 56; 58 to 69) is designed as a laser scanner.

## Revendications

1. Procédé d'entraînement d'une bande de matériau (3 ; 4) dans une machine à imprimer rotative à rouleaux, **caractérisé en ce que** la bande de matériau (3 ; 4) est munie d'au moins une information (77 ; 78), interrogeable, codée, contenant l'indication d'un lieu de destination de la bande de matériau (3 ; 4), et **en ce que** des éléments de réglage, devant régler le guidage de la bande, sont commandés sur la base de cette information (77 ; 78).

2. Procédé selon la revendication 1, **caractérisé en ce que** l'information (77 ; 78) est également retransmise à des éléments de réglage et à des entraînements prévus pour synchroniser les groupes d'impression et de découpage et les entraînements de la bande de matériau (3 ; 4).

3. Procédé selon la revendication 1, **caractérisé en ce que** l'information (77 ; 78) est utilisée pour commander des processus de nettoyage.

4. Procédé selon la revendication 1, **caractérisé en ce qu'**un repérage du découpage est commandé sur la base de cette information (77 ; 78).

5. Procédé selon la revendication 1, **caractérisé en ce que** l'information (77 ; 78) est réalisée sous la forme de code barre.

6. Dispositif d'entraînement d'une bande de matériau (3 ; 4) dans une machine à imprimer rotative à rouleaux, **caractérisée en ce que** la bande de matériau (3 ; 4) présente au moins une information (77 ; 78) codée, contenant une indication de lieu de destination de la bande de matériau (3 ; 4), et **en ce qu'**au moins un appareil de lecture de signal (49 ; 51 ; 53 à 56 ; 58 à 69) captant l'information (77 ; 78), est disposé de façon à coopérer avec au moins un élément de réglage, afin de régler le suivi de la bande.

7. Dispositif selon la revendication 6, **caractérisé en ce qu'**est prévu au moins un appareil d'édition de signal (47 ; 48), fournissant l'information (77 ; 78) à la bande de matériau (3 ; 4).

8. Procédé selon la revendication 1, **caractérisé en ce que** l'appareil d'édition de signal (47 ; 48) est disposé en amont du premier groupe d'impression (11 ; 12) en observant dans la direction de production (A).

9. Dispositif selon la revendication 6, **caractérisé en ce qu'**un appareil de lecture de signal (49 ; 51) est disposé en amont du premier groupe d'impression (11 ; 12), en observant dans la direction de production (A).

10. Dispositif selon la revendication 6, **caractérisé en ce qu'**un appareil de lecture de signal (53 ; 54 ; 55; 56) est disposé entre les groupes d'impression (11 à 14) et le dispositif de découpage longitudinal (28).

11. Dispositif selon la revendication 6, **caractérisé en ce qu'**un appareil de lecture de signal (58 à 69) est disposé en amont d'un dispositif de pliage longitudinal (43).

12. Dispositif selon la revendication 7, **caractérisé en ce que** l'appareil d'édition de signal (47 ; 48) est réalisé sous la forme d'applicateur de code barre.

13. Dispositif selon la revendication 6, **caractérisé en ce que** l'appareil de lecture de signal (49 ; 51 ; 53 à 56 ; 58 à 69) est réalisé sous la forme de scanneur laser.
